# EUROPÄISCHE PATENTSCHRIFT

(11) **EP 0 409 029 B1**
(45) Veröffentlichungstag und Bekanntmachung des Hinweises auf die Patenterteilung: **29.09.1993**
(21) Anmeldenummer: 90113040.1
(22) Anmeldetag: 07.07.1990
(51) Int. Cl.: E04B 9/30, E04B 9/06

(54) **Profil zur Halterung von Deckenplatten**
Profile for supporting ceiling panels
Profilé pour le support de panneaux de plafond

(30) Priorität: 17.07.1989 DE 3923621
(43) Veröffentlichungstag der Anmeldung: 23.01.1991
(73) Patentinhaber: Schmitt, Jürgen, D-35423 Lich (DE)
(72) Erfinder: Schmitt, Jürgen, D-35423 Lich (DE)
(74) Vertreter: Becker, Bernd, Dipl.-Ing.

(56) Entgegenhaltungen:
- EP-A- 0 271 075
- DE-A- 2 435 301
- DE-A- 3 016 064
- GB-A- 556 753
- US-A- 3 188 695
- US-A- 3 742 674
- US-A- 4 640 064

## Beschreibung

Die Erfindung bezieht sich auf ein Profil zur Halterung von Deckenplatten, das zwei mit Abstand parallel zueinander angeordnete, durch einen Bodenabschnitt einstückig miteinander verbundene Schenkelleisten umfaßt, von denen die eine Schenkelleiste zur Auflage der Deckenplatten vorgesehen ist und die andere Schenkelleiste unter Bildung eines Aufnahmeschlitzes zur Halterung an einem Plattenteil nach außen zurückgeklappt ist. Des weiteren bezieht sich die Erfindung auf ein Deckenplattensystem mit Profilen dieser Art.

Zur wandseitigen Halterung von Deckenplatten sind Doppel-Z-Profile bekannt, die mit ihrer vertikalen Schenkelleiste an der Wand befestigt werden und deren entgegengesetzte horizontale Schenkelleiste zur Auflage der Deckenplatten vorgesehen ist. Der sich an die zur Wandbefestigung dienende vertikale Schenkelleiste anschließende horizontale Abschnitt ist breiter und bildet die Schattenfuge. Die Abmessung der Schattenfuge bzw. des entsprechenden Profilabschnittes wird gemäß den jeweiligen Anforderungen gewählt, d.h. ob beispielsweise die Anbringung einer Gardinenschiene etc. vorgesehen ist. Zwischen diesem Profilabschnitt und der zur Auflage der Deckenplatten vorgesehenen Schenkelleiste befindet sich ein vertikaler Profilabschnitt. An diesem vertikalen Profilabschnitt ist eine Schenkelleiste eines Winkelprofils angebracht, deren andere Schenkelleiste parallel und mit Abstand zu der zur Auflage der Deckenplatten vorgesehenen Schenkelleiste des Doppel-Z-Profils angeordnet ist. Die Deckenplatten werden durch Profilfedern festgeklemmt, die zwischen den beiden Schenkelleisten des Doppe-Z-Profils und des Winkelprofils eingespannt werden. Oberhalb der Deckenplatten befindet sich Mineralwolle zu Dämmzwecken.

Nachteilig bei dem bekannten Stufenprofil ist dessen relativ aufwendige Herstellung, denn das Doppel-Z-Profil muß dreimal abgekantet werden. Außerdem muß das zugehörige Winkelprofil an dem Doppel-Z-Profil festgeschraubt werden. Die Profilübergänge lassen sich in einigen Fällen nicht in gewünschter glatt realisieren. Ein weiteres Problem des bekannten Profils besteht darin, daß es schwierig ist, es in den Ecken eines Raumes auf Gehrung zu schneiden und saubere Schnitte vorzunehmen.

Des weiteren ist aus der US-PS 4 640 064 ein Profil zur Halterung von Deckenplatten bekannt, das zwei mit Abstand parallel zueinander angeordnete Schenkelleisten aufweist, die durch einen Bodenabschnitt einstückig miteinander verbunden sind. Die untere Schenkelleiste dient zur Auflage der Deckenplatten. Die obere Schenkelleiste ist unter Bildung eines Aufnahmeschlitzes nach außen zurückgeklappt. In den Aufnahmeschlitz greift mit relativ großem Spiel ein abgewinkeltes Plattenteil ein, das an einer Wand befestigt ist.

Der Erfindung liegt die Aufgabe zugrunde, ein Profil zur Halterung von Deckenplatten der eingangs genannten Art zu schaffen, das ein zuverlässiges Auflager für die Deckenplatten bei gleichzeitig gegebenem eleganten Übergang zu den Deckenplatten gewährleistet, eine feste Halterung des Plattenteils in dem Aufnahmeschlitz ermöglicht und vielseitig einsetzbar ist.

Diese Aufgabe wird erfindungsgemäß dadurch gelöst, daß
- die zur Auflage der Deckenplatten vorgesehene Schenkelleiste über einen Teil ihrer Breite unter Bildung einer zweiten Lage nach innen zurückgeklappt ist,
- im Bereich des Aufnahmeschlitzes Bohrungen zur Befestigung des Plattenteils mittels Schrauben oder Bolzen vorgesehen sind, und
- der Bodenabschnitt Montagebohrungen aufweist.

Durch die Zurückklappung der zur Auflage der Deckenplatten vorgesehenen Schenkelleiste über einen Teil ihrer Breite unter Bildung einer zweiten Lage nach innen wird eine Verstärkung der unteren Schenkelleiste erreicht, wodurch das Auflager für die Deckenplatten eine höhere Belastung aufnehmen kann. Darüber hinaus ergibt sich durch die Umklappung der unteren Schenkelleiste im sichtbaren Übergangsbereich zu den Deckenplatten eine filigrane Abrundung, die einen besonders ansprechenden ästhetischen Eindruck bewirkt. Die im Bereich des Aufnahmeschlitzes vorgesehenen Bohrungen zur Befestigung des Plattenteils mittels Schrauben oder Bolzen ermöglichen es, den Plattenteil unverrückbar innerhalb des Aufnahmeschlitzes des Profils zu fixieren, so daß eine Relativbewegung zwischen dem Plattenteil und dem Profil mit Sicherheit ausgeschlossen ist. Aufgrund der im Bodenabschnitt des Profils angeordneten Montagebohrungen kann das Profil als Standardteil nach Bedarf direkt, also ohne Bildung einer Schattenfuge, an einer Wand befestigt werden. Wird das Profil nicht unmittelbar an einer Wand angebracht, sondern in Kombination mit dem Plattenteil als Schattenfugenprofil eingesetzt, dann dienen die in den Bodenabschnitt eingelassenen Montagebohrungen als Lüftungslöcher.

Bei bestimmten Anwendungen ist es erwünscht, eine größere Auflagefläche für die Deckenplatten vorzusehen. Gemäß einer bevorzugten Ausgestaltung des erfindungsgemäßen Profils weist die zur Auflage der Deckenplatten vorgesehene Schenkelleiste dann eine größere Tiefe als die andere Schenkelleiste auf.

Das erfindungsgemäße Profil kann aus Metall hergestellt sein. Durch die geringen Abkantungen ist seine Herstellung sehr einfach. Alternativ kann das die Schenkelleisten und den Bodenabschnitt umfassende Profil aus Kunststoff sein, z.B. aus Polyvinylchlorid (PVC).

Ein Deckenplattensystem unter Verwendung des Profils zeichnet sich dadurch aus, daß eine Platte, Winkelschiene oder mehrere mit Abstand angeordnete Winkelabschnitte zur Halterung des Profils vorgesehen sind. Zum Beispiel ermöglicht ein einfacher Winkel die Bildung einer beliebig breiten Schattenfuge, wobei Standardwinkelschienen verwendet werden können. Je nach den Anforderungen können beliebige Platten, Winkelschienen oder dergleichen sozusagen als Anpaßteile eingesetzt werden, während das Profil stets gleich bleibt. Die Platte, die Winkelschiene oder die Winkelabschnitte dienen somit einerseits als tragende Unterkonstruktion für die Profile und andererseits zum Auffangen von Toleranzen in der Schattenfuge, ohne daß Deckenplattenformate geändert werden müssen. Die Kosten können so niedrig gehalten werden. Ferner läßt sich das Profil auch leicht von Hand ablängen. Eine besonders einfache Herstellung des Deckenplattensystems ergibt sich dadurch, daß keine durchgehende Schiene, sondern vielmehr mit Abstand angeordnete Winkelabschnitte verwendet werden.

Falls erforderlich, kann zwischen dem Bodenabschnitt und der Wand ein Dichtstreifen vorgesehen sein. Hierdurch können beispielsweise auch Abmessungstoleranzen und Fugen ausgeglichen werden, wodurch sich eine im wesentlichen durchgehende Deckenfläche ohne Wandspalte ergibt.

An dem Profil kann eine Gardinenschiene einstückig ausgebildet sein. Alternativ kann die Platte oder Winkelschiene, auf die das Profil aufgesteckt wird, eine Gardinenschiene tragen.

Zur Verbesserung der Zirkulation von Luft bzw. des Luftaustausches mit dem Raum oberhalb der Deckenplatten ist vorteilhaft eine Anzahl von Lüftungslöchern in der Platte oder Winkelschiene ausgebildet, an der das Profil angebracht ist. Dies ist insbesondere im Zusammenhang mit Klimaanlagen günstig. Zweckmäßigerweise begrenzen das Profil und die Winkelschiene einen Raum für ein Rollo.

Bei einer weiteren Ausgestaltung der Erfindung ist die Winkelschiene als Deckenaufhängung vorgesehen. Bevorzugt sind hierbei zwei Profile spiegelsymmetrisch zur Halterung zweier benachbarter Deckenplatten angeordnet. In diesem Falle sind die vertikalen Schenkelleisten einander benachbart verlaufend angeordnet und die beiden Bodenabschnitte Rücken an Rücken angeordnet, so daß die zur Auflage der Deckenplatten vorgesehenen Schenkelleisten eine im wesentlichen ebene Auflagenleiste ergeben. Wenn beispielsweise zwischen benachbarten Deckenplatten ein Raumtrennelement angeordnet sein soll, werden die beiden Profile jeweils mit Abstand voneinander angeordnet, so daß das Raumtrennelement mit seinem oberen Endbereich seitlich zur Anlage an den Bodenabschnitten der Profile gelangt. Entsprechend breit wird der horizontale Winkelschiene ausgestaltet.

Eine weitere Möglichkeit der Raum- bzw. Deckengestaltung ergibt sich dadurch, daß zwischen zwei benachbarten Profilen eine Platte mit Gardinenschiene oder ein U-Profil mit einer Leuchtstoffröhre angeordnet sein können. Hierbei vereinigt die Platte vorteilhaft die Halterungsfunktion für die beiden benachbarten Profile der benachbarten Deckenplatten und dient gleichzeitig zur Anbringung von Raumelementen. Dies ermöglicht eine einheitliche Ausgestaltung des Deckenplattensystems.

Das erfindungsgemäße Deckensystem ermöglicht auch einen problemlosen Anschluß im Bereich von Treppen oder sonstigen Deckenneigungen. Im Fall zweier schräg zueinander angeordneter Deckenplatten werden zwei Profile mit einander zugewandten Bodenplatten angeordnet, wobei der Plattenteil der Winkelschiene jeweils parallel zur geneigten Deckenplatte angeordnet ist. Beispielsweise am Beginn eines Treppenaufgangs ist die obere Schenkelleiste des Profils nach oben gebogen, so daß sich ein nach unten offener Spalt zwischen den beiden Profilbodenabschnitten ergibt. Dieser kann beispielsweise durch ein keilförmiges Zwischenelement abgedeckt werden. Die Winkelschiene braucht in diesem Fall nicht extra gefertigt werden, d.h. der Plattenabschnitt braucht lediglich im gewünschten Winkel abgebogen zu werden. Im Fall eines Treppenabgangs hingegen muß eine Winkelschiene mit einem breiteren Plattenteil verwendet werden, da die breite Seite des Keils zwischen den beiden Profilabschnitten in diesem Falle zur Winkelschiene hinweist. Auf der Unterseite gibt es keinen Spalt zwischen den beiden Profilen, deren zur Auflage der Deckenplatten vorgesehene Schenkelleisten lediglich in einem Winkel zueinander verlaufen.

Das erfindungsgemäße Deckensystem zeichnet sich auch durch zweckmäßige Anbringung von Gehrungen aus. Dadurch, daß sehr einfach Gehrungen geschnitten werden können, können diese sehr präzise und an gewünschter Stelle ausgeführt werden. Es können insbesondere in einer Raumecke jeweils eine echte Gehrung für benachbarte Profilelemente und eine unechte Gehrung für benachbarte Winkelschienenelemente vorgesehen sein.

Die Erfindung wird weiter anhand bevorzugter Ausführungsbeispiele und der Zeichnung beschrieben. In der Zeichnung zeigen:
- Fig. 1: eine Seitenansicht eines direkt an einer Wand befestigten Profils mit Deckenplatte,
- Fig. 2: eine Vorderansicht des Profils von Fig. 1,
- Fig. 3: eine Seitenansicht eines mittels einer Winkelschiene an einer Wand befestigten Profils mit Deckenplatte,
- Fig. 4: eine Draufsicht des Profils von Fig. 3,
- Fig. 5: eine Draufsicht eines Profils ähnlich Fig. 4, bei dem die Winkelschiene mit Lüftungslöchern versehen ist,
- Fig. 6: eine Draufsicht ähnlich Fig. 4 und 5, mit einem Winkelabschnitt zur Halterung des Profils,
- Fig. 7: eine Seitenansicht eines mittels einer Winkelschiene an einer Wand befestigten Profils mit Deckenplatte und mit einem Dichtstreifen,
- Fig. 8: eine Seitenansicht eines mittels einer Winkelschiene an der Wand befestigten Profils mit Deckenplatte, wobei die Winkelschiene eine Gardinenschiene trägt,
- Fig. 9: eine Seitenansicht eines mittels einer Z-Winkelschiene an einer Wand befestigten Profils mit einer Deckenplatte, wobei das Profil und die Winkelschiene einen Raum für ein Rollo begrenzen,
- Fig. 10: eine Seitenansicht eines mittels einer Winkelschiene an einer Decke befestigten Profils mit einer Deckenplatte,
- Fig. 11: eine Seitenansicht zweier miteinander verbundener Profile mit Deckenplatten, die an einer Decke befestigt sind,
- Fig. 12: eine Seitenansicht ähnlich Fig. 11, wobei zwischen den Profilen Raum für ein Raumtrennelement vorgesehen ist,
- Fig. 13: eine Seitenansicht ähnlich Fig. 12, wobei zwischen den beiden Profilen eine Platte mit einer Gardinenschiene angeordnet ist, die zugleich die Profile trägt,
- Fig. 14: eine Ansicht ähnlich Fig. 13, bei der statt der Platte ein U-Profil mit einer Leuchtstoffröhre angeordnet ist,
- Fig. 15: eine Seitenansicht zweier Profile zur Halterung zweier schräg zueinander angeordneter Deckenplatten am Fuß eines schrägen Deckenabschnittes,
- Fig. 16: eine Ansicht ähnlich Fig. 15 am oberen Ende eines schrägen Deckenabschnittes,
- Fig. 17: eine schematische Ansicht einer mit einem erfindungsgemäßen Deckenplattensystem versehenen Raumdeckenecke mit rechtem Winkel und
- Fig. 18: eine Ansicht ähnlich Fig. 17 mit stumpfem Eckwinkel.

In Fig. 1 und Fig. 2 sind eine Seiten- und eine Vorderansicht eines ersten Ausführungsbeispieles eines Profils 2 aus Metall mit Deckenplatte 4 dargestellt, wobei das Profil 2 direkt an einer Wand 6 angebracht ist. Das Profil 2 ist U-förmig und umfaßt zwei mit Abstand parallel zueinander angeordnete horizontale Schenkelleisten 8, 10, die durch einen vertikalen Bodenabschnitt 12 einstückig miteinander verbunden sind. Die untere, zur Auflage der Deckenplatte 4 dienende Schenkelleiste 8 ist über einen Teil ihrer Breite unter Bildung einer zweiten Lage 14 nach innen zurückgeklappt. Die obere Schenkelleiste 10 ist unter Bildung eines Aufnahmeschlitzes 16 nach außen zu einem zweiten Leistenabschnitt 18 zurückgeklappt. Der Bodenabschnitt 12 ist mit Montagebohrungen 20 versehen.

Auf der zweiten Lage 14 der unteren Schenkelleiste 8 liegt der Randbereich der Deckenplatte 4 auf. Zur Halterung der Deckenplatte 4 im Profil 2 ist eine Spannfeder 22 mit geschwungener V-Form vorgesehen. Mit den geschwungenen Schenkelenden liegt die Spannfeder 22 auf der Deckenplatte 4 auf und liegt mit ihrer zentralen Wölbung an der oberen Schenkelleiste 10 an. Entsprechend den Abmessungen und der Steifigkeit der Spannfeder 22 kann die Fixierung der Deckenplatte 4 mit gewünschter Festigkeit eingestellt werden. Alternativ könnten auch andere Fixierungsmethoden angewendet werden. Unter Umständen kann die Deckenplatte 4 auch einfach aufgelegt werden.

In Fig. 3 und Fig. 4 sind eine Seitenansicht und Draufsicht eines zweiten Ausführungsbeispiels eines Profils 32 dargestellt. Das Profil 32 unterscheidet sich von dem Profil 2 des ersten Ausführungsbeispiels darin, daß die zur Auflage der Deckenplatten 4 vorgesehene Schenkelleiste 34 eine größere Tiefe als die obere Schenkelleiste 36 aufweist. Die obere Schenkelleiste 36 ist mit Montagebohrungen 40 versehen, durch die ein in den Aufnahmeschlitz 16 eingreifender Plattenteil 50 einer Winkelschiene 52 mittels Schrauben oder Bolzen 42 befestigt ist. Die Winkelschiene 52 ist mit ihrem vertikalen Leistenabschnitt 54 an der Wand 6 befestigt. Die Tiefe des Plattenteils 50 ist entsprechend dem gewünschten Schattenprofil gewählt.

Fig. 5 zeigt eine Draufsicht auf eine alternative Ausführung der Darstellung nach Fig. 4, bei der der Plattenteil 56 der Winkelschiene 52 Lüftungslöcher 58 aufweist. Die Lüftungslöcher 58 ermöglichen die Luftzirkulation zwischen dem Raum oberhalb des Deckenplattensystems und dem darunter befindlichen Raum. Insbesondere ermöglichen sie den Einsatz von Klimaanlagen, Belüftungssystemen etc..

In Fig. 6 ist eine weitere Alternative des Deckenplattensystems dargestellt. Statt einer Winkelschiene 52 wie bei den Ausführungsbeispielen nach Fig. 4 und 5 sind mehrere mit Abstand angeordnete Winkelabschnitte 60 zur Halterung des Profils 32 vorgesehen.

Bei dem in Fig. 7 dargestellten Ausführungsbeispiel des Deckenplattensystems ist zur Halterung des Profils 2 eine Winkelschiene 70 vorgesehen, deren Plattenteil 72 eine geringere Tiefe als der Plattenteil 50 bzw. 56 aufweisen. Das dadurch näher an der Wand angeordnete Profil 2 ist durch einen Dichtstreifen 74 zur Wand 6 hin abgedeckt. Der Dichtstreifen 74 dient zur Isolation, zur Abstützung des Bodenabschnittes 12 sowie als optischer Abschluß des Profils 2 gegen die Wand 6.

In Fig. 8 ist ein weiteres Ausführungsbeispiel des Deckenplattensystems dargestellt. Das Profil 2 ist auf einen Plattenteil 90 einer Winkelschiene 92 aufgeschoben, dessen Tiefe größer als die Tiefe der bisher beschriebenen Plattenteile ist. In dem hierdurch vorgesehenen Schattenprofil ist eine Gardinenschiene 94 am Plattenteil 90 angebracht.

Das in Fig. 9 dargestellte Profil 2 ist an einem horizontalen Plattenteil einer Z-Winkelschiene 122 angebracht. Die Z-Winkelschiene 122 ist so bemessen, daß das Profil 2 und die Z-Winkelschiene 122 einen Raum für ein Rollo begrenzen.

Das in Fig. 10 gezeigte Profil 2 ist an einem Plattenteil 130 einer Winkelschiene 132 angebracht, deren anderer Abschnitt 132 sich vertikal nach oben zu einer Decke hin erstreckt.

In Fig. 11 ist eine Kombination zweier Profile 2 mit Winkelschienen 132 dargestellt. Die Profile 2 sind spiegelsymmetrisch zueinander angeordnet, ebenso die Winkelschienen 132, wobei die vertikalen Abschnitte der Profile 2 und Winkelschienen 132 jeweils aneinander anstoßen. Diese Profilanordnung dient zur Halterung benachbarter Deckenplatten 4.

Die in Fig. 12 veranschaulichte Kombination zweier Profile 2 ist ähnlich der Profilkombination von Fig. 11. Der horizontale Plattenteil 140 der Winkelschiene 142 weist jedoch eine größere Tiefe auf, so daß zwischen den beiden Profilen 2 Raum für den Einbau eines nicht dargestellten Raumtrennelements vorgesehen ist.

In Fig. 13 ist eine weitere kombinierte Anordnung zweier Profile 2 dargestellt, zwischen denen sich eine Platte 152 mit einer nicht dargestellten deckenseitigen Aufhängung befindet. Die Platte 152 trägt eine Gardinenschiene 94.

Bei der in Fig. 14 dargestellten Anordnung sind die Profile 2 jeweils an den seitlich abgewinkelten Plattenteilen 162 eines U-Profils 160 aufgesteckt. Das U-Profil 160 trägt eine Leuchtstoffröhre 164.

Fig. 15 zeigt eine weitere Kombination zweier Profile 2. Während die linke Deckenplatte 4 horizontal verläuft, ist die rechte Deckenplatte 4a zur rechten Seite hin nach oben geneigt. Dementsprechend ist die linke Winkelschiene 132 mit einem horizontalen Plattenteil 130 versehen, während die rechte Winkelschiene 172 einen Plattenteil 170 aufweist, der sich parallel zu der geneigten Deckenplatte 4a erstreckt.

Das Deckenplattensystem nach Fig. 16 unterscheidet sich von dem in Fig. 15 dargestellten Deckenplattensystem darin, daß die rechte Deckenplatte 4b schräg nach unten geneigt ist. Dementsprechend ist der Plattenteil 180 der Winkelschiene 182 parallel zur geneigten Deckenplatte 4b angeordnet. Die Tiefe des Plattenteils 180 ist zur Kompensation des größeren Abstandes der Bodenplatten 38 der Profile 2 im oberen Bereich größer als bei der Darstellung nach Fig. 15.

In Fig. 17 ist die Anordnung eines Deckenplattensystems im Bereich einer Raumecke veranschaulicht. Während die Winkelschienen 190 mit falscher Gehrung im Eckenbereich angeordnet sind, d.h. stumpf aufeinanderstoßen, sind die Profile mit echter Gehrung geschnitten. In Fig. 18 ist eine ähnliche Anordnung für eine Raumecke mit stumpfem Winkel veranschaulicht.

## Patentansprüche

1. Profil zur Halterung von Deckenplatten, das zwei mit Abstand parallel zueinander angeordnete durch einen Bodenabschnitt einstückig miteinander verbundene Schenkelleisten umfaßt, von denen die eine Schenkelleiste zur Auflage der Deckenplatten vorgesehen ist und die andere Schenkelleiste unter Bildung eines Aufnahmeschlitzes zur Halterung an einem Plattenteil nach außen zurückgeklappt ist, dadurch gekennzeichnet, daß
- die zur Auflage der Deckenplatten (4) vorgesehene Schenkelleiste (8, 34) über einen Teil ihrer Breite unter Bildung einer zweiten Lage (14) nach innen zurückgeklappt ist,
- im Bereich des Aufnahmeschlitzes (16) Bohrungen (40) zur Befestigung des Plattenteils (50) mittels Schrauben oder Bolzen (42) vorgesehen sind, und
- der Bodenabschnitt (12) Montagebohrungen (20) aufweist.

2. Profil nach Anspruch 1, dadurch gekennzeichnet, daß die zur Auflage der Deckenplatten (4) vorgesehene Schenkelleiste (34) eine größere Tiefe als die andere Schenkelleiste (36) aufweist.

3. Profil nach einem der Ansprüche 1 oder 2, dadurch gekennzeichnet, daß das Profil (2, 32) aus Metall besteht.

4. Profil nach einem der Ansprüche 1 oder 2, dadurch gekennzeichnet, daß das die Schenkelleisten und den Bodenabschnitt umfassende Profil (2, 32) aus Kunststoff besteht.

5. Deckenplattensystem unter Verwendung des Profils nach einem der Ansprüche 1 bis 4, dadurch gekennzeichnet, daß eine Platte (152), Winkelschiene (52, 70, 92, 122, 132, 142, 172, 182) oder mehrere mit Abstand angeordnete Winkelabschnitte (60) zur Halterung des Profils (2, 32) vorgesehen sind.

6. Deckenplattensystem nach Anspruch 5, dadurch gekennzeichnet, daß zwischen dem Bodenabschnitt (12) und der Wand (6) ein Dichtstreifen (74) vorgesehen ist.

7. Deckenplattensystem nach Anspruch 5 oder 6, dadurch gekennzeichnet, daß an dem Profil (2, 32) eine Gardinenschiene einstückig ausgebildet ist.

8. Deckenplattensystem nach Anspruch 5 oder 6, dadurch gekennzeichnet, daß die Platte (152) oder die Winkelschiene (92) eine Gardinenschiene (94) trägt.

9. Deckenplattensystem nach einem der Ansprüche 5 bis 8, dadurch gekennzeichnet, daß die Platte (152) oder die Winkelschiene (52) Lüftungslöcher (58) aufweist.

10. Deckenplattensystem nach einem der Ansprüche 5 bis 8, dadurch gekennzeichnet, daß das Profil (2) und die Winkelschiene (122) einen Raum für ein Rollo begrenzen.

11. Deckenplattensystem nach einem der Ansprüche 5 bis 10, dadurch gekennzeichnet, daß die Winkelschiene (132, 142, 172, 182) als Deckenaufhängung vorgesehen ist.

12. Deckenplattensystem nach Anspruch 11, dadurch gekennzeichnet, daß zwei Profile (2) spiegelsymmetrisch zur Halterung zweier benachbarter Deckenplatten (4) angeordnet sind.

13. Deckenplattensystem nach Anspruch 12, dadurch gekennzeichnet, daß die Profile (2) jeweils mit Abstand für ein dazwischen vorgesehenes Raumtrennelement angeordnet sind.

14. Deckenplattensystem nach einem der Ansprüche 5 bis 13, dadurch gekennzeichnet, daß zwischen zwei benachbarten Profilen eine Platte (152) mit Gardinenschiene (94) oder ein U-Profil (160) mit einer Leuchtstoffröhre (164) angeordnet ist.

15. Deckenplattensystem nach Anspruch 11, mit schräg zueinander angeordneten Deckenplatten, dadurch gekennzeichnet, daß zwei Profile (2) mit einander zugewandten Bodenplatten (38) angeordnet sind, wobei der Plattenteil (170, 180) der Winkelschiene (172, 182) jeweils parallel zur geneigten Deckenplatte (4a, 4b) angeordnet ist.

16. Deckenplattensystem nach einem der Ansprüche 5 bis 15, dadurch gekennzeichnet, daß in einer Raumecke jeweils eine echte Gehrung für benachbarte Profile und eine unechte Gehrung für benachbarte Winkelschienen (190) vorgesehen ist.

## Claims

1. Profile for supporting ceiling panels, which includes two flange strips, which are disposed parallel to each other with a spacing therebetween and are integrally interconnected by means of a base portion, one flange strip being provided to support the ceiling panels and the other flange strip being bent back outwardly for retention on a panel portion so as to form a receiving slot, characterised in that
- the flange strip (8, 34), which is provided for the support of the ceiling panels (4), is bent back inwardly over a portion of its width so as to form a second layer (14),
- bores (40) are provided in the region of the receiving slot (16) for securement of the panel portion (50) by means of screws or bolts (42), and
- the base portion (12) has mounting bores (20).

2. Profile according to claim 1, characterised in that the flange strip (34), which is provided for the support of the ceiling panels (4), has a greater depth than the other flange strip (36).

3. Profile according to one of claims 1 or 2, characterised in that the profile (2, 32) is formed from metal.

4. Profile according to one of claims 1 or 2, characterised in that the profile (2, 32), which includes the flange strips and the base portion, is formed from plastics material.

5. Ceiling panel system using the profile according to one of claims 1 to 4, characterised in that one panel (152), angular rail (52, 70, 92, 122, 132, 142, 172, 182) or a plurality of angular portions (60), which are spaced apart from each other, are provided for the retention of the profile (2, 32).

6. Ceiling panel system according to claim 5, characterised in that a sealing strip (74) is provided between the base portion (12) and the wall (6).

7. Ceiling panel system according to claim 5 or 6, characterised in that a curtain rail is integrally provided on the profile (2, 32).

8. Ceiling panel system according to claim 5 or 6, characterised in that the panel (152) or the angular rail (92) is provided with a curtain rail (94).

9. Ceiling panel system according to one of claims 5 to 8, characterised in that the panel (152) or the angular rail (52) has ventilation holes (58).

10. Ceiling panel system according to one of claims 5 to 8, characterised in that the profile (2) and the angular rail (122) define a space for a blind.

11. Ceiling panel system according to one of claims 5 to 10, characterised in that the angular rail (132, 142, 172, 182) is provided as a ceiling suspension means.

12. Ceiling panel system according to claim 11, characterised in that two profiles (2) are disposed in mirror-symmetrical manner in order to retain two adjacent ceiling panels (4).

13. Ceiling panel system according to claim 12, characterised in that the profiles (2) are spaced apart from each other for the provision of a room dividing element therebetween.

14. Ceiling panel system according to one of claims 5 to 13, characterised in that a panel (152) with curtain rail (94), or a U-shaped profile (160) with a strip light (164), is disposed between two adjacent profiles.

15. Ceiling panel system according to claim 11, having ceiling panels disposed inclinedly relative to one another, characterised in that two profiles (2) are provided with base plates (38), which face each other, the panel portion (170, 180) of each angular rail (172, 182) being disposed parallel to the inclined ceiling panel (4a, 4b).

16. Ceiling panel system according to one of claims 5 to 15, characterised in that there is provided in each corner of the room a true mitre for adjacent profiles and an untrue mitre for adjacent angular rails (190).

## Revendications

1. Profilé pour soutenir des panneaux de plafond qui comprend en une seule pièce deux branches de côté écartées parallèlement l'une par rapport à l'autre et reliées l'une à l'autre par une âme de fond, dont l'une des branches de côté est prévue pour supporter des panneaux de plafond et l'autre branche de côté est rabattue vers l'extérieur en formant une fente de réception pour maintenir une partie de panneau, caractérisé en ce que
- la branche de côté (8, 34) prévue pour supporter des panneaux de plafond (4) est rabattue vers l'intérieur sur une partie de sa largeur en formant un deuxième support (14),
- dans la zone de la fente de réception (16), des trous (40) sont prévus pour la fixation de la partie de panneau (50) au moyen de vis ou boulons (42), et
- l'âme de fond (12) présente des trous de montage (20).

2. Profilé selon la revendication caractérisé en ce que la branche de côté (34) prévue pour supporter des panneaux de plafond (4) présente une plus grande profondeur que l'autre branche de côté (36).

3. Profilé selon l'une des revendications 1 ou 2, caractérisé en ce que le profilé (2, 32) est en métal.

4. Profilé selon l'une des revendications 1 ou 2, caractérisé en ce que le profilé (2, 32) comprenant les branches de côté et l'âme de fond est en matière plastique.

5. Système de panneaux de plafond utilisant le profilé selon l'une des revendications 1 à 4, caractérisé en ce qu'un panneau (152), des glissières angulaires (52, 70, 92, 122, 132, 142, 172, 182) ou plusieurs cornières (60) écartées sont prévus pour soutenir le profilé (2, 32).

6. Système de panneaux de plafond selon la revendication 5, caractérisé en ce qu'entre l'âme de fond (12) et la paroi (6) est prévue une bande d'étanchéité (74).

7. Système de panneaux de plafond selon la revendication 5 ou 6, caractérisé en ce que sur le profilé (2, 32) est formée en une seule pièce une glissière de rideaux.

8. Système de panneaux de plafond selon la revendication 5 ou 6, caractérisé en ce que le panneau (152) ou la glissière angulaire (92) porte une glissière de rideaux (94).

9. Système de panneaux de plafond selon l'une des revendications 5 à 8, caractérisé en ce que le panneau (152) ou la glissière angulaire (52) présente des trous d'aération (58).

10. Système de panneaux de plafond selon l'une des revendications 5 à 8, caractérisé en ce que le profilé (2) et la glissière angulaire (122) délimitent un espace pour un store.

11. Système de panneaux de plafond selon l'une des revendications 5 à 10, caractérisé en ce que la glissière angulaire (132, 142, 172, 182) est prévue comme suspension de plafond.

12. Système de panneaux de plafond selon la revendication 11, caractérisé en ce que deux profilés (2) sont disposés de façon symétrique pour soutenir deux panneaux de plafond voisins (4).

13. Système de panneaux de plafond selon la revendication 12, caractérisé en ce que les profilés (2) sont écartés l'un de l'autre pour un élément de séparation d'espace prévu entre eux.

14. Système de panneaux de plafond selon l'une des revendications 5 à 13, caractérisé en ce qu'entre deux profilés voisins est disposé un panneau (152) avec glissière de rideaux (94) ou un profilé en U (160) avec un tube fluorescent (164).

15. Système de panneaux de plafond selon la revendication 11 avec des panneaux de plafond disposés obliquement les uns par rapport aux autres, caractérisé en ce que deux profilés (2) sont disposés avec des panneaux de fond (38) tournés l'un vers l'autre, la partie de panneau (170, 180) de la glissière angulaire (172, 182) étant disposée parallèlement au panneau de plafond incliné respectif (4a, 4b).

16. Système de panneaux de plafond selon l'une des revendications 5 à 15, caractérisé en ce qu'il est prévu dans un coin de la pièce respectivement un véritable onglet pour des profilés voisins et un faux onglet pour des glissières angulaires voisines (190).
